# EUROPÄISCHE PATENTSCHRIFT

(11) **EP 0 044 533 B1**
(45) Veröffentlichungstag und Bekanntmachung des Hinweises auf die Patenterteilung: **16.11.1983**
(21) Anmeldenummer: 81105599.5
(22) Anmeldetag: 16.07.1981
(51) Int. Cl.: E04F 15/024

(54) **Bodenbelag für Doppelbodenplatten**
Floor covering for elevated floor panels
Revêtement de sol pour panneaux de planchers surélevés

(30) Priorität: 23.07.1980 DE 3027848
(43) Veröffentlichungstag der Anmeldung: 27.01.1982
(73) Patentinhaber: Goldbach GmbH Holz-, Kunststoff-und Metallverarbeitung, D-8752 Goldbach (DE)
(72) Erfinder: Pallhorn, Sebald, D-8752 Goldbach (DE)
(74) Vertreter: Meyer-Dulheuer, Karl-Hermann, Dr.

## Beschreibung

Gegenstand der Erfindung ist ein Bodenbelag für Doppelbodenplatten, der leicht auswechselbar sein und gleichzeitig den Randstreifen an den Stoßstellen abdichten soll.

Nach der CH-A-586 804 ist eine Installationsbodenplatte bekannt, bei der ein Kernmaterial in eine Schachtel aus Blech eingebettet und mit einer Klebeschicht fest mit dem Blech verbunden ist. Auf der Oberseite der Platte ist ein Bodenbelag in üblicher Weise aufgeklebt.

Nach der FR-A-2195 744 ist eine Doppelbodenplatte bekannt, bei der ein Bodenbelag wie üblich fest auf die Bodenplatte aufgeklebt ist, wobei die Ränder des Bodenbelages über die Kanten der Bodenplatte hinausragen und mit den Schmalseiten ebenfalls fest verklebt sind. Der Austausch abgenutzter Bodenbeläge ist dementsprechend aufwendig und führt oft zu Beschädigungen der Doppelbodenplatten. Hinzu kommt durch den Einfluß der Feuchtigkeit eine Gefährdung der Kanten der Doppelbodenplatten sowie eine Randverschmutzung wegen der an den undichten Stoßstellen vorhandenen Luftströmung.

Der Erfindung liegt daher die Aufgabe zugrunde, einen Bodenbelag für Doppelbodenplatten zu schaffen, der leicht ausgewechselt werden kann und gleichzeitig der Randstreifen an den Stoßstellen zweier benachbarter Bodenplatten abgedichtet wird.

Die Aufgabe wird durch einen Bodenbelag für Doppelbodenplatten gelöst, der aus einer Maske mit einem mindestens die Größe der Bodenplatte umfassenden Gehbelag besteht, dessen Bett mit der Maske, die allseitig um mehr als die Höhe der Doppelbodenplatte über diese hinausragt, fest verbunden ist und die Maske im Randbereich mit einem selbstklebenden Streifen oder mit Löchern zum Aufnehmen von Spanneinrichtungen versehen ist. Der Belag soll in seiner Einheit flächenstabil und an den Ecken und Kanten verformbar ausgebildet sein.

Durch Anbringen von Filterlippen, Dichtlippen und/oder Tropfnasen auf der Maske wird ein staub-, luft- und/oder wasserdichter Abschluß zwischen den Bodenplatten herbeigeführt. Gleichzeitig dienen sie der schalltechnischen Entkupplung, insbesondere des Längenschalls. Die leichte Abnehmbarkeit erreicht man durch die Anordnung von Selbstklebestreifen oder Löchern zur Aufnahme von Spanneinrichtungen am Maskenrand.

Die Erfindung wird im Folgenden anhand der Figuren, die lediglich ein Anwendungsbeispiel darstellen, erläutert.

Es zeigen :
Figur 1 die Abwicklung des Bodenbelages in Draufsicht.
Figur 2 einen Schnitt durch die Doppelbodenplatte mit dem erfindungsgemäßen Bodenbelag.

Der Bodenbelag besteht aus der Maske 1 und dem Gehbelag 2. Der Gehbelag wird mittels Bett 3 mit der Maske verbunden. Der Randbereich 4, der flexibel sein kann, weist an den Ecken Ausnehmungen 12 auf, die ein Umspannen der Doppelbodenplatte 7 ermöglicht. Zum besseren Falten können Perforationen oder Sollknickstellen 5 vorhanden sein. Zur Befestigung der Maske 1 an der Unterseite 8 der Doppelbodenplatte 7 sind im Randbereich 4 selbstklebende Streifen oder Löcher 6 zur Aufnahme von Spanneinrichtungen angeordnet. Im Randbereich 9 kann die Maske 1 mit Filterlippen bzw. Dichtlippen 10 und/oder Tropfnasen 11 versehen sein.

Als Werkstoff für die Maske 1 ist unter anderem Textil, Kunststoff, Metall oder Mineralfasergewebe geeignet. Schwer- oder nichtentflammbare Werkstoffe werden unter Umständen bevorzugt.

Der Bodenbelag läßt sich auch an senkrechten Flächen, wie Stellwänden, Wandverkleidungen sowie für Schrank- und Trennwände verwenden.

Zur Erhöhung der Trittschalldämmung kann je nach Bedarf zwischen der Doppelbodenplatte und dem Bodenbelag eine Dämmschicht z. B. Filz, Schaum usw. angeordnet werden (nicht dargestellt).

## Patentansprüche

1. Bodenbelag für Doppelbodenplatten, dadurch gekennzeichnet, daß auf einer Maske (1), die allseitig um mehr als die Höhe der Doppelbodenplatte (7) über diese hinausragt, ein Gehbelag (2) angeordnet ist, dessen Bett (3) fest mit der Maske (1) verbunden ist und die Maske im Randbereich (4) mit einem selbstklebenden Streifen oder mit Löchern zum Aufnehmen von Spanneinrichtungen versehen ist.

2. Bodenbelag nach Anspruch 1, dadurch gekennzeichnet, daß die Maske (1) im Bereich des Bettes (3) perforiert ist.

3. Bodenbelag nach Anspruch 1, dadurch gekennzeichnet, daß die Maske feuchtigkeitsundurchlässig ausgebildet ist.

4. Bodenbelag nach Anspruch 1, dadurch gekennzeichnet, daß die Maske mit Faltprägungen (5) versehen ist.

5. Bodenbelag nach den Ansprüchen 1 bis 4, dadurch gekennzeichnet, daß die Maske Dichtlippen (10) aufweist.

6. Bodenbelag nach den Ansprüchen 1 bis 4, dadurch gekennzeichnet, daß die Maske Filterlippen (12) aufweist.

7. Bodenbelag nach den Ansprüchen 1 bis 4, dadurch gekennzeichnet, daß die Maske Tropfnasen (11) aufweist.

8. Bodenbelag nach den Ansprüchen 1 bis 7, dadurch gekennzeichnet, daß die Maske elektrisch leitend ausgebildet ist.

## Claims

1. A floor covering for double floor tiles, which comprises a walking surface (2) which is located on a mask (1) projecting on all sides by more than the height of the double floor tile (7) beyond the latter and the backing (3) of which is firmly joined to the mask (1), the edge zone (4) of the mask being provided with a self-adhesive strip or with holes which are to receive fitting devices.

2. The floor covering as claimed in claim 1, wherein the mask (1) is perforated in the region of the backing (3).

3. The floor covering as claimed in claim 1, wherein the mask is made to be impermeable to moisture.

4. The floor covering as claimed in claim 1, wherein the mask is provided with embossed folds (5).

5. The floor covering as claimed in any of claims 1 to 4, wherein the mask has sealing lips (10).

6. The floor covering as claimed in any of claims 1 to 4, wherein the mask has filter lips (12).

7. The floor covering as claimed in any of claims 1 to 4, wherein the mask has drip noses (11

8. The floor covering as claimed in any of claims 1 to 7, wherein the mask is made to be electrically conductive.

## Revendications

1. Revêtement de sol pour panneaux de planchers surélevés, caractérisé en ce que, sur un masque (1) qui déborde de tous côtés de plus de la hauteur du panneau de plancher surélevée (7) au-delà de celui-ci, est disposé un revêtement de passage (2) dont la base (3) est réunie solidairement au masque (1) et en ce que, dans la région marginale (4), le masque est muni d'une bande auto-adhésive ou de trous destinés à recevoir des dispositifs de fixation.

2. Revêtement de sol selon la revendication 1, caractérisé en ce que le masque (1) est perforé dans la région de la base (3).

3. Revêtement de sol selon la revendication 1, caractérisé en ce que le masque est imperméable à l'humidité.

4. Revêtement de sol selon la revendication 1, caractérisé en ce que le masque est muni d'estampages de pliage (5).

5. Revêtement de sol selon les revendications 1 à 4, caractérisé en ce que le masque présente des lèvres d'étanchéité (10).

6. Revêtement de sol selon les revendications 1 à 4, caractérisé en ce que le masque présente des lèvres filtrantes (10).

7. Revêtement de sol selon les revendications 1 à 4, caractérisé en ce que le masque présente des larmiers (11).

8. Revêtement de sol selon les revendications 1 à 7, caractérisé en ce que le masque est conducteur de l'électricité.
